# FASCICULE DE BREVET EUROPEEN

(11) **EP 3 291 027 B1**
(45) Date de publication et mention de la délivrance du brevet: **11.12.2019**
(21) Numéro de dépôt: 16186312.1
(22) Date de dépôt: 30.08.2016
(51) Int. Cl.: G04B 31/04, G04B 31/004

(54) **AMORTISSEUR DE CHOCS À MEMBRANE**
STOSSDÄMPFER MIT MEMBRAN
MEMBRANE SHOCK ABSORBER

(43) Date de publication de la demande: 07.03.2018
(73) Titulaire: MONTRES BREGUET S.A., 1344 L'Abbaye (CH)
(72) Inventeur: LENOIR, Deirdré, 1347 Le Sentier (CH)
(74) Mandataire: Goulette, Ludivine

(56) Documents cités:
- CH-A- 335 173
- CH-A2- 705 905
- CH-B1- 702 314
- FR-A- 1 140 584

## Description

La présente invention concerne un dispositif amortisseur de chocs pour un axe d'un mobile d'une pièce d'horlogerie agencé sur un support, ledit support étant muni d'une ouverture afin que ledit axe puisse se déplacer en translation dans ladite ouverture, ledit axe comprenant, à chaque extrémité, un tigeron coopérant avec un élément de pivotement.

### ARRIERE PLAN TECHNOLOGIQUE

Dans les pièces d'horlogerie, il existe des systèmes amortisseur de chocs ou antichocs afin de protéger les axes des mobiles. Un premier système est un système à lyre c'est-à-dire que la platine ou pont est muni d'un trou par lequel le tigeron d'un axe peut passer. Ce trou sert de logement pour un support, percé en son centre, dans lequel un chaton est agencé. Ce chaton porte une pierre percée et une pierre contre-pivot, le tout étant mis sous contrainte par un ressort lyre agencé entre le support, qui possède des rebords servant de points d'appui, et le chaton. Un autre système est le système pare-chute dans lequel les pivots du balancier sont réalisés de sorte à de leur donner la forme d'un cône et de les maintenir en place par une petite coupelle de forme correspondante, montée sur une lame de ressort.

Les antichocs horlogers sont généralement constitués par des ressorts mécaniques et sont encore dimensionnés à l'ancienne, en suivant des règles pratiques jugées comme le meilleur compromis entre stabilité mécanique lors du fonctionnement et résistance aux déformations mécaniques.

Les brevets CH335173 A et FR1140584 A divulguent des paliers anti-chocs avec ressorts à languettes. La demande CH 705 905 A2 divulgue un palier antichoc à membrane. Le brevet CH 702 314 B1 divulgue un palier muni d'un ressort à bras qui peut être remplacé par une membrane.

En particulier, les antichocs du balancier-spiral, les parachutes et les lyres, sont dimensionnés pour ne pas être activés jusqu'à des accélérations de choc relativement importantes (entre 200 et 500 fois la gravité), grâce à la précontrainte du ressort. Au-delà de cette valeur de seuil, le ressort peut se déformer et absorber une partie de l'énergie du choc. Toutefois, à cause du faible amortissement mécanique des lames métalliques utilisées comme antichocs, la plupart de l'énergie est restituée au balancier. La déformation locale du pivot du balancier est donc très probable, déjà pour des chocs relativement faibles. Cette déformation, qui a un impact considérable sur la précision chronométrique de la montre, est généralement négligée parce que la norme certifiant la stabilité chronométrique d'une montre COSC à la suite d'un choc d'un mètre est peu sévère (60 s/j d'écart).

Il existe donc un besoin dans l'amélioration de la stabilité chronométrique de la montre après un choc.

### RESUME DE L'INVENTION

L'invention a pour but de pallier les inconvénients de l'art antérieur en proposant de fournir un système amortisseur de chocs ayant une progressivité dans l'absorption des chocs tout en évitant que le tigeron soit exposé à l'énergie du choc.

A cet effet, la présente invention concerne un dispositif amortisseur de chocs pour un axe d'un mobile d'une pièce d'horlogerie selon la revendication 1.

L'axe présente un premier diamètre et comprend, à chaque extrémité, une zone d'un second diamètre à partir de laquelle le tigeron s'étend, le second diamètre étant plus faible que le premier diamètre.

La transition entre la zone de premier diamètre et la zone ayant un second diamètre est réalisée pour former un épaulement.

L'axe comporte en outre, dans la zone ayant un second diamètre, une première partie saillante périphérique s'étendant radialement, ladite partie saillante étant espacée de l'épaulement afin que le ressort à membrane puisse s'insérer dans l'espace entre ladite première partie saillante et ledit épaulement.

Dans un mode de réalisation, le dispositif comporte en outre un second ressort à membrane agencé dans la première ouverture de sorte que le premier ressort à membrane et le second ressort à membrane soient situées de part et d'autre de ladite première partie saillante.

Dans un autre mode de réalisation, l'axe comporte en outre une seconde partie saillante agencée de sorte que la première partie saillante et la seconde partie saillante soient situées de part et d'autre du second ressort à membrane.

Dans un mode de réalisation, l'épaisseur de ladite membrane du ou des ressort à membranes est comprise entre 5 µm et 50 µm.

Dans un autre mode de réalisation, la ou les ressorts à membrane peuvent être réalisées dans un matériau choisi dans la liste comprenant : silicium, carbure de silicium cristallin, carbure de silicium céramique, nitrure de silicium et verre métallique.

Dans un autre mode de réalisation la ou les ressorts à membrane peuvent être réalisées dans un matériau étirable de type polymère ou résine élastomère.

Dans un autre mode de réalisation l'élément de pivotement est un système pare-chute.

Dans un autre mode de réalisation l'élément de pivotement est un système à chaton et lyre.

### BREVE DESCRIPTION DES FIGURES

Les buts, avantages et caractéristiques de l'invention apparaîtront plus clairement dans la description détaillée suivante d'au moins une forme de réalisation de l'invention donnée uniquement à titre d'exemple non limitatif et illustrée par les dessins annexés sur lesquels :
- Les figures 1 et 2 représentent une vue schématique de différentes formes ne faisant pas partie de l'invention;
- Les figures 3 et 4 représentent une vue schématique du fonctionnement d'un mode de réalisation ne faisant pas partie de l'invention;
- Les figures 5 et 6 représentent un schéma d'un mode de réalisation du dispositif selon l'invention;
- Les figures 7 et 8 représentent un schéma d'un autre mode de réalisation du dispositif selon l'invention et d'une de ses variantes.

### DESCRIPTION DETAILLEE

La présente invention procède de l'idée générale de fournir un système amortisseur de chocs ayant une progressivité dans l'absorption des chocs.

Sur les figures 1 et 2, un dispositif amortisseur de chocs 1 ou système antichoc est représenté. Ce dispositif amortisseur de chocs ou système antichoc 1 est monté dans un élément de base 100 d'un mouvement de pièce d'horlogerie. En particulier, la platine ou les ponts du mouvement sont l'élément de base dans lesquels le système antichoc 1 selon l'invention est placé. Ce dispositif amortisseur de chocs est utilisé pour amortir les chocs d'un axe ou arbre 200 d'un mobile de pièce d'horlogerie : un rouage ou un balancier ou une roue d'échappement.

Cette élément de base 100 est muni d'une ouverture 102 en regard de l'axe 200 à amortir. L'axe 200 coopère avec un élément de pivot 300 par l'intermédiaire de tigeron 201 agencé à chaque extrémité de l'axe 200. Cet élément pivot 300 peut se présenter sous plusieurs formes.

Une première forme est appelée pare-chute dans lequel les pivots ou tigeron 201 de l'axe 200 du mobile sont réalisés de sorte à de leur donner la forme d'un cône et de les maintenir en place par une petite coupelle 310 de forme correspondante, montée sur une lame de ressort 312 comme visible à la figure 1. La lame ressort 312 pourra être monté sur un support 314 fixé à la platine 100.

Une seconde forme consiste en un élément pivot à chaton et lyre. Un tel élément comprend un chaton 324 placé dans un logement 322 d'un bâti 320. Dans le chaton 324, une pierre percée 325 et une pierre contre-pivot 326 sont insérées. Le chaton est alors retenu dans le logement du bâti via un ressort 327 en forme de lyre se déformant pour absorber les chocs comme visible à la figure 2.

Le dispositif amortisseur de chocs comprend en outre un des moyens ressorts 110 pour amortir l'axe du mobile.

Ces moyens ressorts 110, visibles à la figure 2, comprennent avantageusement au moins un premier ressort à membrane ou membrane 112. Un tel ressort à membrane 112 est agencé au niveau de l'ouverture 102 de l'élément de base 100 dans laquelle l'axe 200 s'insère.

Un tel ressort à membrane 112 est utilisé pour éviter que l'impact le plus énergétique lors d'un choc soit subi par le pivot/tigeron 201 de l'axe du mobile et donc de trouver une solution innovante permettant d'absorber et dissiper la plupart de l'énergie du choc par l'impact d'une autre partie dudit axe.

A ce titre, le ressort à membrane 112 selon l'invention est agencé au niveau de l'ouverture 102 de l'élément de base 101. Cette membrane comprend un trou 113 traversant dans lequel l'axe prend place. La membrane 112 est conçue afin de coopérer avec l'axe et, plus particulièrement, avec un épaulement 202 dudit axe. En effet, l'axe 200 du mobile horloger comprend à chaque extrémité un tigeron 201 pour son pivotement. Suivant le diamètre dudit axe 200, il n'est pas forcément judicieux d'avoir une extrémité directement munie d'un tigeron 201. De ce fait, l'axe 200 pourra être conçu de sorte à présenter une portion principale ayant un première diamètre D1 et au niveau des extrémités, une portion d'un second diamètre D2 plus faible que le diamètre de la portion principale. Un tel rétrécissement peut être linéaire ou brutal pour former un épaulement 202.

Lors du fonctionnement normal (en absence de choc), il n'y a aucun contact entre la membrane et l'axe du mobile d'horlogerie comme visible à la figure 3.

Lors d'un choc ayant une contribution axiale comme visible à la figure 4, l'axe 200 se déplace et arme l'antichoc traditionnel 300 (à lyre ou parechute) mais, après une course axiale (dans la direction Z) relativement courte, l'axe 200, via son épaulement 202, entre en butée contre la membrane 112 'à chemise'. Le mouvement de l'axe 200 du mobile commence donc à déformer la membrane 112 qui absorbe une partie considérable de l'énergie du choc par sa déformation en extension (dans le cas d'une membrane étirable) et/ou flexion, dans le cas d'une membrane fine élastique standard. Par conséquent, le tigeron 201 n'est plus la partie de l'axe qui encaisse le maximum d'énergie. Les risques de rupture du tigeron 201 sont donc diminués.

L'épaisseur de la membrane 112 est avantageusement comprise entre 5 microns et 50 microns (en fonction du matériau utilisé) et la membrane 112 peut être réalisée en silicium, carbure de silicium (cristallin ou céramique), nitrure de silicium (dans ces trois cas elle peut être fabriquée par technologie DRIE) ou verre métallique.

Dans une variante particulièrement avantageuse, la membrane 112 peut être réalisée avec un matériau étirable à grande dissipation d'énergie comme par exemple tels que des polymères ou résines élastomères (surtout silicone, mais également PVC, PVDC, PE...). Dans ce cas, les propriétés élastiques dans la direction de déformation Z, dépendrons de l'élongation appliquée dans le plan XY, qui est avantageusement comprise entre 2% et 15% de la dimension de la membrane dans la même direction de l'élongation.

L'ouverture 113 de la membrane 112 (à l'intérieure de laquelle l'arbre de balancier trouve place) peut être de géométrie circulaire, carrée, rectangulaire ou polygonale. La membrane 112 pourrait aussi ne pas être complétement refermée autour de l'axe du mobile. La dimension de l'ouverture 113 est telle que la projection de la membrane dans le plan XY est partiellement superposée à la projection de l'axe 200 du mobile dans le même plan, la superposition étant assurée par une ou plusieurs portions de l'axe s'étendant sur un diamètre sensiblement supérieur au diamètre du tigeron au bout de l'axe dédié au pivotement. Il s'agit ici soit d'un rétrécissement linéaire soit d'au moins un épaulement.

Dans un second mode de réalisation visible à la figure 5, l'arbre 200 est réalisé de sorte à présenter plusieurs épaulements et la membrane 112 est activée indépendamment de la direction du choc. Une telle réalisation consiste à avoir un premier épaulement 202a pour faire une transition entre deux zones de diamètres différents, le diamètre se réduisant en se rapproche de l'extrémité. Le second épaulement 202b consiste à prévoir, au niveau de la zone à plus faible diamètre, une partie saillante 203 périphérique s'étendant radialement. Les deux épaulements 202a, 202b sont alors agencés pour qu'un espace 204 existe entre ceux-ci. Cet espace 204 est utilisé pour que la membrane 112 puisse s'y placer. Par conséquent, peu importe le déplacement axiale de l'arbre 200 du mobile suite à un choc, au moins une membrane 112 sera sollicitée pour dissiper l'énergie dudit choc.

En présence de deux membranes 112, positionnées à chaque extrémité de l'arbre 200 du mobile, l'absorption de l'énergie du choc est maximisée puisque lors d'un choc, les deux membranes seront sollicitées comme visible à la figure 6.

Dans un troisième mode de réalisation visible à la figure 7, il est prévu d'avoir plusieurs membranes 112 pour chaque extrémité. Dans un mode d'exécution avec une première et une seconde membranes 112 pour chaque extrémité, l'arbre du mobile est conçu de manière similaire à celui du second mode de réalisation. Un tel arbre 200 de mobile consiste à avoir un premier épaulement 202a pour faire une transition entre deux zones de diamètres différents, le diamètre se réduisant en se rapproche de l'extrémité. Le second épaulement 202b consiste à prévoir, au niveau de la zone à plus faible diamètre, une partie saillante périphérique s'étendant radialement. Les deux épaulements 202a, 202b sont alors agencés pour qu'un espace existe entre ceux-ci. Cet espace est utilisé pour qu'une première membrane puisse s'y placer. La seconde membrane 112 se place alors de l'autre côté de la partie saillante 203 de sorte que les deux membranes 112 soient placées de part et d'autre de la partie saillante.

Ainsi, dans le cas d'un choc poussant le tigeron à exercer une contrainte sur le système antichoc classique, le déplacement de l'axe du mobile entraine un contact entre le premier épaulement et la première membrane et entre la partie saillante et la seconde membrane 112. Ces deux membranes 112 se déforment alors pour dissiper l'énergie du choc, celle-ci étant réparties sur les deux membranes.

Par contre, dans le cas d'un choc poussant le tigeron à s'éloigner du système antichoc classique, le déplacement de l'axe du mobile entraine un contact entre la partie saillante et la première membrane. Il pourra bien entendu être prévu plusieurs parties saillantes 205 comme visible à la figure 8 et d'autres membranes. L'énergie absorbée peut être maximisée et la rigidité apparente 'vue' par le balancier lors du choc peut être augmentée en fonction de l'énergie du choc.

On comprendra que diverses modifications et/ou améliorations évidentes pour l'homme du métier peuvent être apportées aux différents modes de réalisation de l'invention décrits dans la présente description sans sortir du cadre de l'invention.

## Revendications

1. Dispositif amortisseur de chocs (1) pour un axe (200) d'un mobile d'une pièce d'horlogerie agencé sur un support (100), ledit support étant muni une ouverture (102) afin que ledit axe puisse se déplacer en translation dans ladite ouverture, ledit axe comprenant, à chaque extrémité, un tigeron coopérant avec un élément de pivotement (300), ledit dispositif comprenant en outre au moins un premier ressort à membrane (112) élastique agencé dans la première ouverture, ladite première membrane étant percée d'un trou (113) traversant à travers lequel ledit axe passe, ledit axe comprenant au moins une partie dont le diamètre (D1) est supérieure à celui du trou traversant de ladite première membrane de sorte à servir de butée dudit axe lors d'un mouvement consécutif à un choc, l'axe (200) présentant un premier diamètre (D1) et comprend, à chaque extrémité, une zone d'un second diamètre (D2) à partir de laquelle le tigeron s'étend, le second diamètre étant plus faible que le premier diamètre, la transition entre la zone de premier diamètre (D1) et la zone ayant un second diamètre (D2) étant réalisée pour former un épaulement (202), **caractérisé en ce que** l'axe (200) comporte en outre, dans la zone ayant un second diamètre (D2), une première partie saillante périphérique (203) s'étendant radialement, ladite partie saillante étant espacée de l'épaulement (202) afin que le ressort à membrane (112) puisse s'insérer dans l'espace (204) entre ladite première partie saillante et ledit épaulement.

2. Dispositif amortisseur de chocs selon la revendication 1, **caractérisé en ce qu'**il comporte en outre un second ressort à membrane (112) agencée de sorte que le premier ressort à membrane et le second ressort à membrane soient situées de part et d'autre de ladite première partie saillante (203).

3. Dispositif amortisseur de chocs selon la revendication 2, **caractérisé en ce que** ledit axe comporte en outre une seconde partie saillante (205) agencée de sorte que la première partie saillante (203) et la seconde partie saillante soient situées de part et d'autre du second ressort à membrane(112).

4. Dispositif amortisseur de chocs selon l'une des revendications précédentes, **caractérisé en ce que** l'épaisseur du ou des ressort à membranes est comprise entre 5 µm et 50 µm.

5. Dispositif amortisseur de chocs selon l'une des revendications précédentes, **caractérisé en ce que** la ou les ressorts à membrane peuvent être réalisés dans un matériau choisi dans la liste comprenant : silicium, carbure de silicium cristallin, carbure de silicium céramique, nitrure de silicium et verre métallique.

6. Dispositif amortisseur de chocs selon l'une des revendications 1 à 4, **caractérisé en ce que** la ou les ressorts à membrane peuvent être réalisés dans un matériau étirable de type polymère ou résine élastomère.

7. Dispositif amortisseur de chocs selon l'une des revendications précédentes, **caractérisé en ce que** l'élément de pivotement est un système pare-chute.

8. Dispositif amortisseur de chocs selon l'une des revendications 1 à 6, **caractérisé en ce que** l'élément de pivotement est un système à chaton et lyre.

## Patentansprüche

1. Shock-Absorber-Vorrichtung (1) für eine Welle (200) eines Drehteils einer Uhr, die an einem Träger (100) angeordnet ist, wobei der Träger mit einer Öffnung (102) versehen ist, damit sich die Welle in der Öffnung translatorisch bewegen kann, wobei die Welle an jedem Ende einen Tigeron aufweist, der mit einem Schwenkelement (300) zusammenwirkt, wobei die Vorrichtung ferner mindestens eine erste elastische Membranfeder (112) umfasst, die in der ersten Öffnung angeordnet ist, wobei durch die erste Membran ein Durchgangsloch (113) verläuft, durch das die Welle verläuft, wobei die Welle mindestens einen Abschnitt aufweist, dessen Durchmesser (D1) größer als der des Durchgangslochs der ersten Membran ist, derart, dass er bei einer Bewegung infolge einer Erschütterung als Anschlag für die Welle dient, wobei die Welle (200) einen ersten Durchmesser (D1) besitzt und an jedem Ende einen Bereich mit einem zweiten Durchmesser (D2) aufweist, von dem sich der Tigeron erstreckt, und wobei der zweite Durchmesser kleiner als der erste Durchmesser ist, wobei der Übergang zwischen dem Bereich mit dem ersten Durchmesser (D1) und dem Bereich mit dem zweiten Durchmesser (D2) ausgebildet ist, um eine Schulter (202) zu bilden, **dadurch gekennzeichnet, dass** die Welle (200) ferner in dem Bereich mit einem zweiten Durchmesser (D2) einen ersten vorstehenden Umfangsabschnitt (203) aufweist, der sich radial erstreckt, wobei der vorstehende Abschnitt von der Schulter (202) beabstandet ist, damit die Membranfeder (112) in den Raum (204) zwischen dem ersten vorstehenden Teil und der Schulter eingesetzt werden kann.

2. Shock-Absorber-Vorrichtung nach Anspruch 1, **dadurch gekennzeichnet, dass** sie ferner eine zweite Membranfeder (112) umfasst, die so angeordnet ist, dass sich die erste Membranfeder und die zweite Membranfeder beiderseits des ersten vorstehenden Abschnitts (203) befinden.

3. Shock-Absorber-Vorrichtung nach Anspruch 2, **dadurch gekennzeichnet, dass** die Welle ferner einen zweiten vorstehenden Abschnitt (205) aufweist, der so angeordnet ist, dass sich der erste vorstehende Abschnitt (203) und der zweite vorstehende Abschnitt beiderseits der zweiten Membranfeder (112) befinden.

4. Shock-Absorber-Vorrichtung nach einem der vorhergehenden Ansprüche, **dadurch gekennzeichnet, dass** die Dicke der einen oder der mehreren Membranfedern im Bereich von 5 µm bis 50 µm liegt.

5. Shock-Absorber-Vorrichtung nach einem der vorhergehenden Ansprüche, **dadurch gekennzeichnet, dass** die eine oder die mehreren Membranfedern aus einem Material hergestellt sein können, das aus der Liste ausgewählt ist, die umfasst: Silizium, kristallines Siliziumkarbid, keramisches Siliziumkarbid, Siliziumnitrid und amorphes Metall.

6. Shock-Absorber-Vorrichtung nach einem der Ansprüche 1 bis 4, **dadurch gekennzeichnet, dass** die eine oder die mehreren Membranfedern aus einem streckbaren Material vom Typ Polymer oder Elastomerharz hergestellt sein können.

7. Shock-Absorber-Vorrichtung nach einem der vorhergehenden Ansprüche, **dadurch gekennzeichnet, dass** das Schwenkelement ein Stoßdämpfersystem ist.

8. Shock-Absorber-Vorrichtung nach einem der Ansprüche 1 bis 6, **dadurch gekennzeichnet, dass** das Schwenkelement ein Futter und Lyra-System ist.

## Claims

1. Shock absorber device (1) for a staff (200) of a wheel set of a timepiece arranged on a support (100), said support being provided with an opening (102) in order for said staff to be able to move in translation inside said opening, said staff comprising, at each end, a pivot-shank engaging with a pivoting element (300), said device further comprising at least one first resilient membrane spring (112) arranged inside the first opening, said first membrane being pierced with a through-hole (113) through which said staff passes, said staff comprising at least one part having a diameter (D1) of greater than that of the through-hole of said first membrane so as to act as a banking for said staff during a movement following a shock, the staff (200) having a first diameter (D1) and comprises, at each end, an area having a second diameter (D2) from which the pivot-shank extends, the second diameter being smaller than the first diameter, the transition between the area of the first diameter (D1) and the area having a second diameter (D2) being produced such that it forms a shoulder (202), **characterised in that** the staff (200) further includes, in the area having a second diameter (D2), a first peripheral protruding part (203) extending radially, said protruding part being spaced apart from the shoulder (202) so that the membrane spring (112) can be inserted into the space (204) between said first protruding part and said shoulder.

2. Shock absorber device according to claim 1, **characterised in that** it further includes a second membrane spring (112) arranged such that the first membrane spring and the second membrane spring are located on either side of said first protruding part (203).

3. Shock absorber device according to claim 2, **characterised in that** said staff further includes a second protruding part (205) arranged such that the first protruding part (203) and the second protruding part are located on either side of the second membrane spring (112).

4. Shock absorber device according to one of the preceding claims, **characterised in that** the thickness of the one or more membrane springs lies in the range 5 µm to 50 µm.

5. Shock absorber device according to one of the preceding claims, **characterised in that** the one or more membrane springs can be made of a material chosen from the list comprising: silicon, crystalline silicon carbide, ceramic silicon carbide, silicon nitride and metallic glass.

6. Shock absorber device according to one of claims 1 to 4, **characterised in that** the one or more membrane springs can be made of a stretchable material of the polymer or elastomer resin type.

7. Shock absorber device according to one of the preceding claims, **characterised in that** the pivoting element is a parachute system.

8. Shock absorber device according to one of claims 1 to 6, **characterised in that** the pivoting element is a setting and lyre system.
